# EUROPÄISCHE PATENTSCHRIFT

(11) **EP 3 096 093 B1**
(45) Veröffentlichungstag und Bekanntmachung des Hinweises auf die Patenterteilung: **07.08.2019**
(21) Anmeldenummer: 16168731.4
(22) Anmeldetag: 09.05.2016
(51) Int. Cl.: F24H 1/28, F24H 9/00, F28F 1/12, F28F 1/40, F28F 3/02, B21D 53/04, F28D 21/00

(54) **HEIZGERÄT**
HEATING DEVICE
APPAREIL DE CHAUFFAGE

(30) Priorität: 21.05.2015 DE 102015108059
(43) Veröffentlichungstag der Anmeldung: 23.11.2016
(73) Patentinhaber: Viessmann Werke GmbH & Co. KG, 35108 Allendorf (DE)
(72) Erfinder: Volkmann, Norbert, 12527 Berlin (DE); Sahin, Ulas, 13629 Berlin (DE); Lange, Denis, 10713 Berlin (DE); Guhl, Alexander, 12459 Berlin (DE)
(74) Vertreter: Wolf, Michael

(56) Entgegenhaltungen:
- EP-A1- 0 730 127
- EP-A1- 2 863 160
- CH-A- 111 633
- DE-A1-102007 060 508
- DE-U1- 8 323 656

## Beschreibung

Die Erfindung betrifft ein Heizgerät gemäß dem Oberbegriff des Patentanspruchs 1.

Ein Heizgerät der eingangs genannten Art ist aus dem Patentdokument EP 0 632 239 A1 bekannt. Dieses Heizgerät besteht aus einer Brennkammer und einem zur Führung von heißem, in der Brennkammer erzeugtem Abgas ausgebildeten Heizgaszug, wobei dieser einen Eintrittsbereich und einen Austrittsbereich aufweist und mit der Brennkammer über den Eintrittsbereich verbunden ausgebildet ist und wobei im Heizgaszug zur Wärmeübertragung vom heißen Abgas auf den Heizgaszug zueinander beabstandete, eine Wandstärke aufweisende Wärmeübertragungsrippen angeordnet sind. Diese Wärmetauscherrippen, die zum Beispiel als Aluminiumstrangpressprofil oder auch aus einem gefalteten Blech gebildet sein können, erstrecken sich dabei im Querschnitt unverändert vom Eintrittsbereich bis zum Austrittsbereich. Der Heizgaszug selbst ist außen in bekannter Weise von das Heizgerät durchströmenden Heizkreiswasser umgeben.

Ein Heizgerät gemäß dem Oberbegriff des Patentanspruchs 1 ist aus dem Patentdokument DE 10 2007 060 508 A1 bekannt.

Der Erfindung liegt die Aufgabe zugrunde, ein Heizgerät der eingangs genannten Art zu verbessern. Insbesondere soll ein Heizgerät mit einer weiter verbesserten Wärmeübertragung im Bereich des Heizgaszuges vom Abgas auf das Heizkreiswaser geschaffen werden.

Diese Aufgabe ist mit einem Heizgerät der eingangs genannten Art durch die im Kennzeichen des Patentanspruchs 1 aufgeführten Merkmale gelöst.

Nach der Erfindung ist also vorgesehen, dass auf Seiten des Eintrittsbereichs die Wandstärke der Wärmeübertragungsrippen größer bzw. die Wärmeübertragungsrippen dickwandiger als auf Seiten des Austrittsbereichs ausgebildet ist bzw. sind und dass eine zwischen dem Abgas und dem Wasser angeordnete Wandung des Heizgaszuges eine Wandstärke aufweist, die kleiner als die kleinste Wandstärke der Wärmeübertragungsrippe ausgebildet ist.

Mit anderen Worten zeichnet sich die erfindungsgemäße Lösung somit dadurch aus, dass am Heizgaszug bauliche Maßnahmen ergriffen werden, die einer sich zwischen dem Eintritts- und Austrittsbereich abkühlenden Abgasströmung Rechnung tragen. Auf Seiten des Eintrittsbereichs, also dort wo die Temperatur des Abgases noch vergleichsweise hoch ist, wird dabei eine dickwandigere Wärmeübertragungsrippe als am Austrittsbereich eingesetzt. Diese Maßnahme führt, was unten noch genauer erläutert wird, zu einem an die jeweilige Temperatur des sich im Heizgaszugverlauf abkühlenden Abgases optimal angepassten Heizgaszug.

Die bezüglich der Variation der Wandstärke auf der Hand liegende alternative Lösung, nämlich einfach seitens des Eintrittsbereichs ein temperaturbeständigeres Material als am Austrittsbereich vorzusehen, ist dabei für die Lösung der gestellten Aufgabe insofern nicht zielführend, als die Verarbeitung unterschiedlicher Materialien im Verlauf des Heizgaszuges aufwändig und absehbar mit Problemen wegen unterschiedlicher Wärmeausdehnungen der unterschiedlichen Materialien verbunden wäre.

Andere vorteilhafte Weiterbildungen ergeben sich aus den abhängigen Patentansprüchen.

Das erfindungsgemäße Heizgerät einschließlich seiner vorteilhaften Weiterbildungen gemäß der abhängigen Patentansprüche wird nachfolgend anhand der zeichnerischen Darstellung verschiedener Ausführungsbeispiele näher erläutert.

Es zeigt
- Figur 1: schematisch das erfindungsgemäße Heizgerät mit einer Brennkammer, mit vier von Heizkreiswasser umschlossenenen Heizgaszügen und mit einer Abgassammelkammer;
- Figur 2: schematisch im Schnitt die vier Heizgaszüge gemäß Figur 1 auf Höhe des Eintrittsbereiches (Schnitt A-A);
- Figur 3: schematisch im Schnitt die vier Heizgaszüge gemäß Figur 1 auf Höhe des Austrittsbereiches (Schnitt B-B);
- Figur 4: perspektivisch einen zum besseren Verständnis halb geöffneten Heizgaszug mit insgesamt drei Zonen;
- Figur 5: eine Ausschnittsvergrößerung zum Ausführungsbeispiel gemäß Figur 4; und
- Figur 6: ebenfalls vergrößert (und auch halb geöffnet) eine weitere Ausführungsform mit Stegen zwischen den eintrittsbereichsseitigen Wärmeübertragungsrippen.

Das in den Figuren dargestellte Heizgerät besteht in an sich bekannter Weise aus einer Brennkammer 1 und einem zur Führung von heißem, in der Brennkammer 1 mit einem nicht extra dargestellten Brenner erzeugtem Abgas ausgebildeten Heizgaszug 2, wobei dieser einen Eintrittsbereich 2.1 und einen Austrittsbereich 2.2 aufweist und mit der Brennkammer 1 über den Eintrittsbereich 2.1 verbunden ausgebildet ist und wobei im Heizgaszug 2 zur Wärmeübertragung vom heißen Abgas auf den Heizgaszug 2 zueinander beabstandete, eine Wandstärke aufweisende Wärmeübertragungsrippen 3 aus einem metallischen Material angeordnet sind.

Wie beim eingangs genannten Stand der Technik ist auch beim erfindungsgemäßen Heizgerät, um eine ausreichende Abgasmenge aus der Brennkammer 1 abführen zu können, vorgesehen, dass die Brennkammer 1 mit mehreren (hier vier), parallel vom Abgas durchströmten Heizgaszügen 2 verbunden ausgebildet ist. Der Heizgaszug 2 selbst weist dabei eine (etwa) rechteckige Querschnittsfläche mit einer Länge und mit einer Breite auf, wobei die Länge einem Vielfachen der Breite entspricht.

Außerdem ist in an sich bekannter Weise vorgesehen, dass der Heizgaszug 2 über den Austrittsbereich 2.2 mit einer Abgassammelkammer 4 verbunden ausgebildet ist. Dabei ist weiterhin die Brennkammer 1 oberhalb des Heizgaszuges 2 und dieser oberhalb der Abgassammelkammer 4 angeordnet. Die Abgassammelkammer 4 ist ihrerseits in bekannter Weise (und daher nicht extra dargestellt) mit einem Kamin eines Gebäudes oder dergleichen verbunden.

Wesentlich für das erfindungsgemäße Heizgerät ist nun, dass auf Seiten des Eintrittsbereichs 2.1 die Wandstärke der Wärmeübertragungsrippen 3 größer bzw. die Wärmeübertragungsrippen 3 dickwandiger als auf Seiten des Austrittsbereichs 2.2 ausgebildet ist bzw. sind.

Wie eingangs erläutert, führen diese Maßgaben zu einem Heizgerät, bei dem einerseits die Wärmeübertragungsrippen 3 im Eintrittsbereich 2.1 den noch hohen Temperaturen des Abgases gut standhalten können und bei dem andererseits mit Hilfe von dünnwandigen Wärmeübertragungsrippen 3 im Austrittsbereich 2.2 für eine besonders gute Wärmeübertragung gesorgt ist.

In den Figuren ist dabei ein Heizgaszug 2 mit zwei verschiedenen Zonen dargestellt. Figur 2 zeigt die noch vergleichsweise dickwandigen und mit vergleichweise großer Distanz zueinander angeordneten Wärmeübertragungsrippen 3 im Eintrittsbereich 2.1 (Schnitt A-A). Figur 3 zeigt dagegen die vergleichsweise dünnwandigen und mit vergleichsweise kleiner Distanz zueinander angeordneten Wärmeübertragungsrippen 3 im Austrittsbereich 2.2 (Schnitt B-B).

Wie ohne weiteres verständlich zeigen die Figuren 1 bis 3 somit eine Grundkonstellation. Zu Umsetzung der erfindungsgemäßen Lösung können aber auch Heizgaszüge 2 mit mehr als zwei Zonen vorgesehen sein. Um einerseits den Temperaturbelastungen und andererseits der Abnahme des Volumens des Abgases mit zunehmender Distanz von der Brennkammer 1 gerecht zu werden, ist somit, nochmals in anderen Worten ausgedrückt, erfindungsgemäß vorgesehen, dass a) die Wandstärke der Wärmeübertragungsrippe 3 mit zunehmendem Abstand von der Brennkammer 1 kleiner werdend ausgebildet ist und/oder dass b) der Abstand zwischen den Wärmeübertragungsrippen 3 mit zunehmendem Abstand von der Brennkammer 1 kleiner werdend ausgebildet ist. Die genannte Veränderung von Zone zu Zone kann dabei kontinuierlich oder auch, was konstruktiv einfacher ist, stufenweise erfolgen.

Wie der Vergleich der Figuren 2 und 3 zeigt, ist weiterhin besonders bevorzugt vorgesehen, dass eine senkrecht zur Hauptströmungsrichtung des Abgases im Heizgaszug 2 orientierte Durchlassfläche 2.3 für das Abgas im Eintrittsbereich 2.1 größer als im Austrittsbereich 2.2 ausgebildet ist.

Bezüglich der Dimensionierung der Bauteile des erfindungsgemäßen Heizgerätes, bei dem außerdem, wie oben bereits erwähnt, der Heizgaszug 2 einerseits vom Abgas durchströmt und andererseits von Wasser (insbesondere Heizkreiswasser) umgeben ausgebildet ist, ist ferner für eine besonders gute Wärmeübertragung erfindungsgemäß vorgesehen, dass eine zwischen dem Abgas und dem Wasser angeordnete Wandung des Heizgaszuges 2 eine Wandstärke aufweist, die kleiner als die kleinste Wandstärke der Wärmeübertragungsrippe 3 ausgebildet ist. Hierzu ist weiterhin bevorzugt vorgesehen, dass die Wandung des Heizgaszuges 2 aus einem metallischen Blechmaterial gebildet ist.

Noch etwas genauer betrachtet, ist bei dem erfindungsgemäßen Heizgerät, bei dem außerdem eine Wandung des Heizgaszuges 2 und die Wärmeübertragungsrippen 3 als separate Bauteile ausgebildet sind, besonders bevorzugt vorgesehen, dass die Wärmeübertragungsrippen 3 als Abstützung der Wandung des Heizgaszuges 2 gegen den von außen anstehenden Wasserdruck ausgebildet sind.

Im Unterschied zum vorgenannten Stand der Technik ist darüber hinaus zur weiteren Verbesserung der Wärmeübertragung im Heizgaszug 2 für einen direkten Kontakt des Abgases mit einer Wandung des Heizgaszuges 2 ein von den Wärmeübertragungsrippen 3 freigelassener Wandbereich 2.4 am Heizgaszug 2 vorgesehen. Es gibt somit im Heizgaszug 2 einerseits direkt mit den Wärmeübertragungsrippen 3 in Kontakt stehende und diese abstützende Wandbereiche 2.5 und andererseits entsprechend frei gelassende Wandbereiche 2.4. Dabei sind, wie die Figuren zeigen, die Wärmeübertragungsrippen 3 vorzugsweise in ein- (siehe insbesondere Figur 2) oder mehrreihiger (siehe insbesondere Figur 3) und vielfacher S-Form im Heizgaszug 2 angeordnet, wobei die Maßgabe "vielfach" dabei einfach bedeutet, dass mehrere S-Formen in Längsrichtung aneinander gereiht angeordnet sind.

Da das erfindungsgemäße Heizgerät zur Erzielung eines hohen Wirkungsgrades als so genanntes Brennwertgerät betrieben werden soll, ist ferner besonders bevorzugt vorgesehen, dass der Heizgaszug 2 und/oder die Wärmeübertragungsrippen 3 aus einem einem aus dem Abgas resultierenden Kondensat widerstehenden Material gebildet ist bzw. sind.

In den Figuren 4 und 5 ist ferner ein weiteres Ausführungsbeispiel des erfindungsgemäßen Heizgaszug dargestellt. Dieser Heizgaszug zeichnet sich dadurch aus, dass die Wärmeübertragungsrippen 3 in einem - bezogen auf eine Strömung des heißen Abgases - Zentralbereich des Heizgaszuges 2 mehr Abstand zum Eintrittsbereich 2.1 des Heizgaszuges 2 als an einem Randbereich des Heizgaszuges 2 aufweisen. Nochmals mit anderen Worten ausgedrückt, ist somit am Eintrittsbereich eine Ausklinkung im mittleren Bereich der Wärmeübertragungsrippen 3 vorgesehen.

Diese Maßgabe bringt den Vorteil mit sich, dass sich das heiße, insbesondere im Zentralbereich in den Heizgaszug einströmende Abgas zunächst etwas abkühlen kann, bevor es mit den Wärmeübertragungsrippe 3 in Kontakt kommt. Gleichzeitig ist aber durch die im weniger mit heißem Abgas beaufschlagten Randbereich etwas verlängerte Ausbildung der Wärmeübertragungsrippen 3 nach wie vor für eine ausreichende Abstützung der Wandung des Heizgaszuges 2 gesorgt.

In Figur 4 ist im übrigen gut erkennbar, dass dieser Heizgaszug 2 insgesamt drei verschiedene Zonen aufweist. Im vorderen Bildbereich sind die eintrittsbereichsseitigen Wärmeübertragungsrippen 3 dargestellt, die, um dem heißen Abgas gut widerstehen zu können, entsprechend dickwandig ausgebildet und mit vergleichsweise großem Abstand zueinander angeordnet sind. Die Wärmeübertragungsrippen 3 im mittleren und austrittsseitigen Bereich sind deutlich dünnwandiger und mit geringerem Abstand zueinander angeordnet.

Außerdem ist beim Ausführungsbeispiel gemäß Figur 4 vorgesehen, dass die Wärmeübertragungsrippen 3 einer Zone (also in einem Bereich, in dem sich die Wandstärke und der Abstand der Wärmeübertragungsrippen 3 nicht ändert) aus zwei, in Strömungsrichtung des heißen Abgases gesehen hintereinander angeordneten Abschnitten 3.1, 3.2 gebildet sind, wobei zwischen den Abschnitten 3.1, 3.2 ein Spalt vorgesehen ist und die Abschnitte 3.1, 3.2 vorzugsweise mit Versatz zueinander angeordnet sind. Diese Maßgabe dient dazu, die Strömung in dieser Zone zu verwirbeln, um die Wärmeübertragung nochmals zu steigern.

Mit Verweis auf Figur 6 ist schließlich bevorzugt vorgesehen, dass zwischen den Wärmeübertragungsrippe 3, und zwar insbesondere in einem - bezogen auf eine Strömung des heißen Abgases - Zentralbereich des Heizgaszuges 2, Stege 3.3 vorgesehen sind. Auch diese Maßgabe dient nochmals zur Verbesserung der Wärmeübertragung.

### Bezugszeichenliste

- 1: Brennkammer
- 2: Heizgaszug
- 2.1: Eintrittsbereich
- 2.2: Austrittsbereich
- 2.3: Durchlassfläche
- 2.4: Wandbereich
- 2.5: Wandbereich
- 3: Wärmeübertragungsrippe
- 3.1: Abschnitt
- 3.2: Abschnitt
- 3.3: Steg
- 4: Abgassammelkammer

## Patentansprüche

1. Heizgerät, umfassend eine Brennkammer (1) und einen zur Führung von heißem, in der Brennkammer (1) erzeugtem Abgas ausgebildeten Heizgaszug (2), wobei dieser einen Eintrittsbereich (2.1) und einen Austrittsbereich (2.2) aufweist und mit der Brennkammer (1) über den Eintrittsbereich (2.1) verbunden ausgebildet ist und wobei im Heizgaszug (2) zur Wärmeübertragung vom heißen Abgas auf den Heizgaszug (2) zueinander beabstandete, eine Wandstärke aufweisende Wärmeübertragungsrippen (3) angeordnet sind, wobei der Heizgaszug (2) einerseits von Abgas durchströmt und andererseits von Wasser umgeben ausgebildet ist,
**dadurch gekennzeichnet,**
**dass** auf Seiten des Eintrittsbereichs (2.1) die Wandstärke der Wärmeübertragungsrippen (3) größer bzw. die Wärmeübertragungsrippen (3) dickwander als auf Seiten des Austrittsbereichs (2.2) ausgebildet ist bzw. sind und dass eine zwischen dem Abgas und dem Wasser angeordnete Wandung des Heizgaszuges (2) eine Wandstärke aufweist, die kleiner als die kleinste Wandstärke der Wärmeübertragungsrippe (3) ausgebildet ist.

2. Heizgerät nach Anspruch 1,
**dadurch gekennzeichnet,**
**dass** eine senkrecht zur Hauptströmungsrichtung des Abgases im Heizgaszug (2) orientierte Durchlassfläche (2.3) für das Abgas im Eintrittsbereich (2.1) größer als im Austrittsbereich (2.2) ausgebildet ist.

3. Heizgerät nach Anspruch 1 oder 2,
**dadurch gekennzeichnet,**
**dass** die Wandstärke der Wärmeübertragungsrippe (3) mit zunehmendem Abstand von der Brennkammer (1) kleiner werdend ausgebildet ist.

4. Heizgerät nach einem der Ansprüche 1 bis 3,
**dadurch gekennzeichnet,**
**dass** der Abstand zwischen den Wärmeübertragungsrippen (3) mit zunehmendem Abstand von der Brennkammer (1) kleiner werdend ausgebildet ist.

5. Heizgerät nach einem der Ansprüche 1 bis 4, wobei eine Wandung des Heizgaszuges (2) und die Wärmeübertragungsrippen (3) als separate Bauteile ausgebildet sind,
**dadurch gekennzeichnet,**
**dass** die Wärmeübertragungsrippen (3) als Abstützmittel zur Druckstabilisierung der Wandung des Heizgaszuges (2) ausgebildet sind.

6. Heizgerät nach einem der Ansprüche 1 bis 5,
**dadurch gekennzeichnet,**
**dass** im Heizgaszug (2) für einen Kontakt des Abgases mit einer Wandung des Heizgaszuges (2) ein von den Wärmeübertragungsrippen (3) freigelassener Wandbereich (2.4) am Heizgaszug (2) vorgesehen ist.

7. Heizgerät nach einem der Ansprüche 1 bis 6,
**dadurch gekennzeichnet,**
**dass** der Heizgaszug (2) und/oder die Wärmeübertragungsrippen (3) aus einem einem aus dem Abgas resultierenden Kondensat widerstehenden Material gebildet ist bzw. sind.

8. Heizgerät nach einem der Ansprüche 1 bis 7,
**dadurch gekennzeichnet,**
**dass** die Wärmeübertragungsrippen (3) in ein- oder mehrreihiger und vielfacher S-Form im Heizgaszug (2) angeordnet sind.

9. Heizgerät nach einem der Ansprüche 1 bis 8,
**dadurch gekennzeichnet,**
**dass** der Heizgaszug (2) eine rechteckige Querschnittsfläche mit einer Länge und mit einer Breite aufweist, wobei die Länge vorzugsweise einem Vielfachen der Breite entspricht.

## Claims

1. Heating device comprising a combustion chamber (1) and a heating gas flue (2) formed to guide hot waste gas generated in the combustion chamber (1), wherein said heating gas flue has an inlet region (2.1) and an outlet region (2.2) and is configured to be connected to the combustion chamber (1) via the inlet region (2.1), and wherein heat transfer fins (3) which are spaced apart from one another and have a wall thickness, are arranged in the heating gas flue (2) for heat transfer from the hot waste gas to the heating gas flue (2), wherein the heating gas flue (2) on the one hand has waste gas flowing through it and on the other hand is configured to be surrounded by water,
**characterized in that**
on the side of the inlet region (2.1) the wall thickness of the heat transfer fins (3) is greater or the heat transfer fins (3) are configured to be thicker-walled than on the side of the outlet region (2.2) and that a wall of the heating gas flue (2) arranged between the waste gas and the water has a wall thickness which is configured to be smaller than the smallest wall thickness of the heat transfer fin (3).

2. The heating device according to claim 1,
**characterized in that**
a passage area (2.3) for the waste gas in the inlet region (2.1), which is oriented perpendicular to the principal direction of flow of the waste gas in the heating gas flue (2) is configured to be larger than in the outlet region (2.2).

3. The heating device according to claim 1 or 2,
**characterized in that**
the wall thickness of the heat transfer fin (3) is configured to become smaller with increasing distance from the combustion chamber (1).

4. The heating device according to one of claims 1 to 3,
**characterized in that**
the spacing between the heat transfer fins (3) is configured to become smaller with increasing distance from the combustion chamber (1).

5. The heating device according to one of claims 1 to 4, wherein a wall of the heating gas flue (2) and the heat transfer fins (3) are configured as separate components,
**characterized in that**
the heat transfer fins (3) are configured as support media for pressure stabilization of the wall of the heating gas flue (2).

6. The heating device according to one of claims 1 to 5,
**characterized in that**
in the heating gas flue (2) a wall region (2.4) left free from the heat transfer fins (3) is provided on the heating gas flue (2) for contact of the waste gas with a wall of the heating gas flue (2).

7. The heating device according to one of claims 1 to 6,
**characterized in that**
the heating gas flue (2) and/or the heat transfer fins (3) is or are formed from a material which resists condensate resulting from the waste gas.

8. The heating device according to one of claims 1 to 7,
**characterized in that**
the heat transfer fins (3) are arranged in a single- or multi-row and multiple S shape in the heating gas flue (2).

9. The heating device according to one of claims 1 to 8,
**characterized in that**
the heating gas flue (2) has a rectangular cross-sectional area having a length and having a width, wherein the length preferably corresponds to a multiple of the width.

## Revendications

1. Appareil de chauffage comportant une chambre de combustion (1) et un conduit de gaz de chauffage (2) conçu pour guider du gaz d'échappement chaud généré dans la chambre de combustion (1), dans lequel celui-ci présente une région d'entrée (2.1) et une région de sortie (2.2) et relié à la chambre de combustion (1) par le biais de la région d'entrée (2.1) et dans lequel des nervures de transmission de chaleur (3) espacées les unes des autres, présentant une épaisseur de paroi, sont disposées dans le conduit de gaz de chauffage (2) pour transmettre la chaleur du gaz d'échappement chaud au conduit de gaz de chauffage (2), le conduit de gaz de chauffage (2) étant d'une part traversé par du gaz d'échappement et d'autre part conçu entouré d'eau,
**caractérisé en ce que**
du côté de la région d'entrée (2.1), l'épaisseur de paroi des nervures de transmission de chaleur (3) est plus grande ou les nervures de transmission de chaleur (3) ont une paroi plus épaisse que du côté de la région de sortie (2.2), et **en ce qu'**une paroi du conduit de gaz de chauffage (2) disposée entre le gaz d'échappement et l'eau présente une épaisseur de paroi conçue plus petite que la plus petite épaisseur de paroi de la nervure de transmission de chaleur (3).

2. Appareil de chauffage selon la revendication 1,
**caractérisé en ce que**
une surface de passage (2.3) pour le gaz d'échappement orientée perpendiculairement à la direction d'écoulement principale du gaz d'échappement dans le conduit de gaz de chauffage (2) est conçue plus grande dans la région d'entrée (2.1) que dans la région de sortie (2.2).

3. Appareil de chauffage selon la revendication 1 ou 2,
**caractérisé en ce que**
l'épaisseur de paroi de la nervure de transmission de chaleur (3) est conçue de manière à s'affiner au fur et à mesure que la distance par rapport à la chambre de combustion (1) augmente.

4. Appareil de chauffage selon l'une des revendications 1 à 3,
**caractérisé en ce que**
la distance entre les nervures de transmission de chaleur (3) est conçue de manière à diminuer au fur et à mesure que la distance par rapport à la chambre de combustion (1) augmente.

5. Appareil de chauffage selon l'une des revendications 1 à 4, dans lequel une paroi du conduit de gaz de chauffage (2) et les nervures de transmission de chaleur (3) sont conçues comme des éléments séparés,
**caractérisé en ce que**
les nervures de transmission de chaleur (3) sont conçues comme des moyens d'appui destinés à stabiliser la pression sur la paroi du conduit de gaz de chauffage (2).

6. Appareil de chauffage selon l'une des revendications 1 à 5,
**caractérisé en ce que**
dans le conduit de gaz de chauffage (2), il est prévu une région de paroi (2.4) exempte de nervures de transmission de chaleur (3) sur le conduit de gaz de chauffage (2), pour un contact du gaz d'échappement avec une paroi du conduit de gaz de chauffage (2).

7. Appareil de chauffage selon l'une des revendications 1 à 6,
**caractérisé en ce que**
le conduit de gaz de chauffage (2) et/ou les nervures de transmission de chaleur (3) est/sont constituée(s) d'un matériau résistant à un condensat résultant du gaz d'échappement.

8. Appareil de chauffage selon l'une des revendications 1 à 7,
**caractérisé en ce que**
les nervures de transmission de chaleur (3) sont disposées en forme de S multiple à une ou plusieurs rangées dans le conduit de gaz de chauffage (2).

9. Appareil de chauffage selon l'une des revendications 1 à 8,
**caractérisé en ce que**
le conduit de gaz de chauffage (2) présente une section transversale rectangulaire avec une longueur et une largeur, la longueur correspondant de préférence à un multiple de la largeur.
